# EUROPÄISCHE PATENTSCHRIFT

(11) **EP 1 048 449 B1**
(45) Veröffentlichungstag und Bekanntmachung des Hinweises auf die Patenterteilung: **29.11.2006**
(21) Anmeldenummer: 99108132.4
(22) Anmeldetag: 26.04.1999
(51) Int. Cl.: B30B 9/30

(54) **Schachttür für eine Ballenpresse vertikaler Bauart**
Shaft door for a baling press of vertical type
Porte de fosse pour une presse à balles du type vertical

(43) Veröffentlichungstag der Anmeldung: 02.11.2000
(73) Patentinhaber: Schwelling, Hermann, 88682 Salem (DE)
(72) Erfinder: Schwelling, Hermann, 88682 Salem (DE)
(74) Vertreter: Fürst, Siegfried

(56) Entgegenhaltungen:
- EP-A- 0 865 901
- DE-A- 1 627 934
- DE-A- 19 545 766
- DE-U- 9 401 138
- DE-U- 29 721 746
- US-A- 3 824 920
- US-A- 3 937 140
- US-A- 5 044 271
- US-A- 5 517 908

## Beschreibung

Die vorliegende Erfindung betrifft eine Schachttür für eine Ballenpresse, gemäß dem Oberbegriff des Anspruchs 1 sowie eine Ballenpresse mit einer solchen Schachttür.

Aus der DE 297 042 76 01 ist eine Ballenpresse bekannt, welche eine Preßschachttür und eine darüber befindliche Einfüllschachtöffnung aufweist, die mit Hilfe einer Einfüllschachttür verschließbar ist. Die Einfüllschachttür ist oberhalb der Preßschachttür in am Pressengehäuse befestigten Führungsschienen verschieblich geführt, so daß sie zum Öffnen der Einfüllschachtöffnung nach oben verschoben werden kann. Dabei erstrecken sich die Führungsschienen über den Deckel des Pressengehäuses hinweg nach oben, so daß diese bekannte Ballenpresse immer einen solchen Stellplatz erfordert, bei welchem genügend Raum oberhalb der Ballenpresse vorhanden ist. Allerdings bietet die als Schiebetür ausgebildete Einfüllschachttür dieser Ballenpresse den Vorteil, daß keine nach vorne wegschwenkbare Einfüllschachttür vorhanden ist, was beim Einfüllen der zu verdichtenden Stoffe in den Einfüllschacht störend sein kann.

Aus der DE 94 01 138 U ist eine Ballenpresse bekannt, bei der eine die Einfüllschachtöffnung verschließende Einfüllklappe an schwenkbaren Parallelhebeln gelagert ist. Zum Öffnen der Einfüllklappe wird selbige mit Hilfe der Parallelhebel auf einer Kreisbogenbahn geführt.

Des weiteren ist aus der DE 195 45 766 A eine Ballenpresse mit einer die Einfüllschachtöffnung verschließenden Einfüllschachttür bekannt, die aus zwei um horizontale Achsen verschwenkbaren Klappenteilen besteht. Zum Öffnen der Einfüllschachttür werden die beiden zunächst in einer Ebene liegenden Klappenteile nach unten in eine horizontale Stellung geschwenkt. Anschließend kann der freie Klappenteil nach unten in eine vertikale Stellung herunter geklappt werden.

Immer dann, wenn wenig Platz zum Aufstellen einer Ballenpresse zur Verfügung steht, ist es erforderlich, insbesondere die Bauhöhe der Ballenpresse möglichst gering zu halten.

Es ist daher die Aufgabe der vorliegenden Erfindung, eine Schachttür für eine Ballenpresse sowie eine Ballenpresse mit einer solchen Schachttür zu schaffen, welche möglichst platzsparend ist und gleichzeitig die Vorteile einer als Schiebetür ausgebildeten Einfüllschachttür gewährleistet.

Erfindungsgemäß wird vorgeschlagen, eine Schachttür für eine Ballenpresse, bestehend aus einer Preßschachttür mit einer über dieser vorgesehenen Einfüllschachtöffnung und einer Einfüllschachttür, mittels welcher die Einfüllschachtöffnung verschließbar ist, derart auszugestalten, daß zumindest an der Preßschachttür eine Führungseinrichtung vorgesehen ist, mit deren Hilfe die Einfüllschachttür im wesentlichen parallel zur Türebene der Preßschachttür zwischen einer geschlossenen Stellung und einer geöffneten Stellung verschiebbar ist, wobei die Einfüllschachttür in der geöffneten Stellung im Wesentlichen innerhalb der seitlichen Außenabmessungen der Preßschachttür zu liegen kommt. Die als Schiebetür ausgebildete Einfüllschachttür wird also zum Verschließen der Einfüllschachtöffnung von unten nach oben geschoben.

Die erfindungsgemäße Schachttür bietet den Vorteil, daß der Stellplatz der Ballenpresse weder breiter noch höher als die entsprechenden Außenabmessungen des Pressengehäuses, welche im wesentlichen der Breite bzw. Höhe der Preßschachttür entsprechend, sein muß. In der vollständig geöffneten Stellung befindet sich die Einfüllschachttür unterhalb der Einfüllschachtöffnung auf der Außenseite der Preßschachttür. Da die Einfüllschachttür nicht nach vorne verschwenkt, sondern nach unten verschoben wird, wird die Handhabung der zu verdichtenden Stoffe unmittelbar vor der Ballenpresse nicht durch eine zu weit abstehende Einfüllschachttür behindert. Darüberhinaus wird das in der Ballenpresse befindliche Material beim Schließen der Einfüllschachttür nicht eingeklemmt und während des Schließens in den Innenraum der Presse geschoben. Da sich die Einfüllschachttür in der geöffneten Stellung mittelbar vor der Preßschachttür befindet und die Oberkante der Einfüllschachttür in etwa auf der selben Höhe wie die Unterkante der Einfüllschachtöffnung zu liegen kommen kann, wird in vorteilhafter Weise ein Arbeitstisch gebildet, dessen Tiefe im Wesentlichen der Summe aus den Dicken der Einfüllschachttür und der Preßschachttür entspricht. Ein in dieser Art gebildeter Arbeitstisch ragt bei weitem nicht so weit aus der Vorderseite der Ballenpresse hervor, wie eine um 90° um eine Horizontalachse weggeschwenkte Einfüllschachttür.

Die Führungseinrichtung für die Einfüllschachttür besteht vorzugsweise aus zwei Führungsbahneinheiten, welche jeweils vertikal verlaufend in den seitlich äußeren Bereichen der Preßschachttür angeordnet sind. Die Einfüllschachttür weist an jeder ihrer seitlichen Stirnseiten wenigstens einen Spurfolgekörper auf, der in einer Führungsbahn der jeweiligen Führungsbahneinheit geführt ist. Die Spurfolgekörper befinden sich im oberen Bereich der Einfüllschachttür und die Führungsbahn weist einen solchen Verlauf auf, daß die Einfüllschachttür während des Öffnens um ein Maß nach vorne versetzt wird, welches geringfügig größer ist als die größte Dicke der Einfüllschachttür.

Die Einfüllschachttür kann in der geschlossenen Stellung zumindest mit Teilen Ihrer Unterkante auf der Oberkante der Einfüllschachtöffnung aufliegen und dadurch in letzterer gehalten werden. Vorzugsweise wird die Einfüllschachttür jedoch nicht nur in ihrem oberen Bereich, sondern auch in ihrem unteren Bereich geführt. Hierzu können zwei weitere Führungsbahnen vorgesehen werden, in welchen zwei weitere Spurfolgekörper geführt sind. Diese weiteren Spurfolgekörper sind im unteren Bereich der Einfüllschachttür angeordnet und können sich innerhalb der beiden Führungsbahneinheiten vertikal abstützen, so daß ein Abstützen der Einfüllschachttür auf der Oberkante der Einfüllschachtöffnung nicht erforderlich ist.

Jede Führungsbahneinheit kann aus drei separaten Führungsbahnkörpern bestehen, deren Geometrie die Führungsbahnen für die im oberen und unteren Bereich angeordneten Spurfolgekörper der Einfüllschachttür vorgibt. Die Führungsbahneinheiten können jedoch auch einteilig ausgebildet sein, so daß die Führungsbahnen nicht erst durch Montage der einzelnen Führungsbahnkörper an der Preßschachttür entstehen.

In vorteilhafter Ausgestaltung der Erfindung weist der unterste Führungsbahnkörper in seinem unteren Bereich einen Anschlag auf, der die Einfüllschachttür in der geöffneten Stellung hält. Liegt die Einfüllschachttür in der geschlossenen Stellung nicht auf der Unterkante der Einfüllschachtöffnung auf, so kann der unterste Führungsbahnkörper in seinem oberen Bereich zusätzlich mit einem Anschlag versehen werden, der die Einfüllschachttür in der geschlossenen Stellung hält.

Die die jeweils oberen Spurfolgekörper führende Führungsbahn erstreckt sich unmittelbar bis an die Außenseite der Preßschachttür heran, so daß der dortige Bereich der Preßschachttür einen Anschlag für den jeweils oberen Spurfolgekörper bildet, an welchem dieser in der geschlossenen Stellung der Einfüllschachttür anliegt und welcher im wesentlichen den Drehpunkt der zu Beginn des Öffnens der Einfüllschachttür auftretenden Schwenkbewegung darstellt. Diese Schwenkbewegung ist erforderlich, um zunächst den unteren Bereich der Einfüllschachttür genügend weit aus der Einfüllschachtöffnung nach vorne herauszubewegen, so daß die Einfüllschachttür anschließend nach unten gedrückt bzw. herabgelassen werden kann.

Mit Hilfe einer vorzugsweise in ihrem unteren Bereich angeordneten Verriegelungseinrichtung kann die Einfüllschachttür an der Preßschachttür verriegelt werden. Die Verriegelungseinrichtung kann beispielsweise aus zwei an der Einfüllschachttür angelenkten Verschlußhebeln bestehen, welche durch Verschwenken in eine verriegelte Stellung gebracht werden können, in welcher sie an Rastelemente angreifen, die an der Preßschachttür befestigt sind. Dabei kann das Betätigen der Verschlußhebel unabhängig voneinander erfolgen, jedoch wird vorzugsweise eine die beiden Verschlußhebel verbindende Verbindungsstange vorgesehen, welche ein gleichzeitiges Entriegeln der Verschlußhebel ermöglicht. Unmittelbar nach dem Entriegeln der Verbindungsstange kann die Einfüllschachttür mit Hilfe genau dieser Stange in ihre geöffnete Stellung gebracht werden. Hierzu wird die Verbindungsstange ein wenig nach vorne gezogen und anschließend nach unten gedrückt bzw. herabgelassen.

Um die Einfüllschachttür wieder schließen zu können, ist es zweckmäßig, in ihrem unteren Bereich eine horizontal verlaufende Betätigungsstange anzuordnen, mit deren Hilfe die Einfüllschachttür von unten nach oben in die geschlossene Stellung angehoben werden kann. Die Verbindungsstange zwischen den Verschlußhebeln würde sich zwar grundsätzlich auch zum Schließen der Einfüllschachttür eignen, doch dabei wäre ein zusätzlicher Betätigungsaufwand und größere Sorgfalt notwendig, damit der Rastmechanismus der Verriegelungseinrichtung zuverlässig einrastet.

Erfindungsgemäß können die beiden Verschlußhebel auf der Betätigungsstange gelagert werden, so daß die Längsachse der Betätigungsstange den Drehpunkt für die Schwenkbewegung der Verschlußhebel bildet.

Da die Einfüllschachttür ein erhebliches Eigengewicht aufweist, wird sie mit einer gewichtsausgleichenden Mechanik verbunden, in vorteilhafter Weise mit mindestens einem Gegengewicht, wobei die Einfüllschachttür an einem Ende eines flexiblen Verbindungsorgans hängt, welches über einen Umlenkkörper geführt ist, und das Gegengewicht an dem anderen Ende des Verbindungsorgans angebracht ist. Das Gegengewicht bzw. die Gegengewichte werden so gewählt, daß sie in etwa dem Eigengewicht der Einfüllschachttür entsprechen. Eine solche gewichtsneutrale Aufhängung der Einfüllschachttür ermöglicht es, daß die Vertikalstellung der Einfüllschachttür stufenlos dem Füllstand des Preßschachtes angepaßt werden kann. Im Übrigen wird natürlich das Öffnen und Schließen der Einfüllschachttür erheblich erleichtert. Vorzugsweise werden zwei Gegengewichte verwendet, welche in den beiden vertikal verlaufenden hohlen Türrahmenprofilen, vorzugsweise 4-Kantrohre, der Preßschachttür vertikal verschieblich eingelassen sind. Dadurch sind die Gegengewichte einerseits nicht sichtbar und beanspruchen andererseits keinen Bauraum außerhalb der Preßschachttür.
Anstelle des Gegengewichts können entsprechend Notwendigkeit auch Zugfedern, Gasfedern, pneumatische oder dergleichen Mittel verwendet werden.

Bei sehr engem Raumverhältnis für die Aufstellung und dem Betrieb einer vertikalen Ballenpresse gestattet das vorliegende neue Grundprinzip für die Gestaltung einer Schachttür auch noch, daß die Einfüllschachttür nach entsprechender Ausbildung der Preßschachttür in selbiger versenkt werden kann.

Nachfolgend wird eine Ausführungsform der vorliegenden Erfindung beispielhaft anhand der beigefügten Zeichnungen beschrieben. Es zeigen:
- Figur 1: eine Aufsicht auf eine erfindungsgemäße Schachttür;
- Figur 2: eine Ansicht der Einzelheit E gemäß Fig.1;
- Figur 3: eine Schnittansicht gemäß Schnitt A-A in Fig.2, wobei sich die Einfüllschachttür in ihrer vollständig geschlossenen Stellung befindet;
- Figur 4: eine Schnittansicht gemäß Schnitt A-A in Fig.2, wobei sich die Einfüllschachttür in ihrer nach vorne geschwenkten Stellung befindet;
- Figur 5: eine Schnittansicht gemäß Schnitt A-A in Fig.2, wobei sich die Einfüllschachttür in einer noch teilweise geschlossenen, parallel zur Preßschachttür nach vorne versetzten Stellung befindet;
- Figur 6: eine Schnittansicht gemäß Schnitt A-A in Fig.2, wobei sich die Einfüllschachttür in ihrer vollständig geöffneten Stellung befindet;
- Figur 7: eine Schnittansicht gemäß Schnitt B-B in Fig.6, die um 90° gedreht wurde;
- Figur 8A: eine Ansicht eines Teils der Einfüllschachttür;
- Figur 8B: eine Seitenansicht der Einfüllschachttür gemäß Fig.8A;
- Figur 9A: eine Ansicht eines Teils der Preßschachttür mit einer erfindungsgemäßen Führungsbahneinheit;
- Figur 9B: eine Seitenansicht der Preßschachttür gemäß Fig.9A

Figur 1 zeigt die Frontansicht einer erfindungsgemäßen Schachttür 1, die an ihrer rechten Seite derart an dem Gehäuse 24 der Ballenpresse angelenkt ist, daß sie um eine vertikale Drehachse verschwenkt werden kann. Die Schachttür 1 besteht im speziellen aus einer Preßschachttür 2 mit einem Türrahmen der aus zwei vertikalen Türrahmenprofilen 23 sowie zwei horizontalen Türrahmenprofilen 25. In der oberen Hälfte der Preßschachttür 2 ist eine Einfüllschachtöffnung vorgesehen, die in Figur 1 von einer in ihrer geschlossenen Stellung gezeigten Einfüllschachttür verschlossen ist. Nach dem Öffnen der Einfüllschachttür 4 wird die Einfüllschachtöffnung freigegeben und das zu vernichtende Material kann in den Schacht der Ballenpresse gefüllt werden.

Die Preßschachttür 2 weist hier die Breite B und die Höhe H auf. Die Einfüllschachttür 4 befindet sich in jeder ihrer Stellungen, insbesondere in der vollständig geöffneten Stellung, im Wesentlichen innerhalb dieser in der Türebene der Schachttür 1 liegenden Abmessung B und zudem vorzugsweise noch innerhalb der Abmessung H.

Figur 2 bezeigt die Einzelheit _{"}E" aus Figur 1. Es sind die Türrahmenprofile 23 und 25, vorzugsweise 4-Kantrohre, der Preßschachttür 2 zu erkennen. Darüber hinaus ist die in der geschlossenen Stellung befindliche Einfüllschachttür 4 dargestellt. Die Schachttür 1 ist im übrigen spiegelsymmetrisch zu ihrer vertikal verlaufenden Mittelachse, so daß die Einzelheit "E" gemäß Figur 2 in spiegelsymmetrischer Form auch in der rechten oberen Hälfte der Schachttür 1 vorhanden ist, im Detail aber ohne den in der Figur 7 gezeigten und später noch beschriebenen Annäherungsschalter 37.

Figur 3 zeigt den Schnitt A-A gemäß Figur 2. Es ist die Preßschachttür 2 mit dem oberen horizontalen Türrahmenrohr 25 zu erkennen. Die Einfüllschachttür 4 verschließt die Einfüllschachtöffnung 3. Hinter der Zeichenebene der Figur 3 liegen 3 Führungsbahnkörper 5,6 und 7, welche an dem vertikal verlaufenden Türrahmenrohr 23 befestigt sind, wie in Figur 2 zu erkennen ist. Bei den Führungsbahnkörpern 5,6 und 7 kann es sich um Einzelteile in Form von hinreichend dicken Blechen handeln, sie können jedoch auch als ein einziges integrales Bauteil ausgebildet sein, in welches die Führungsbahnen 9 und 10 eingearbeitet sind.

Bei der gezeigten Ausführungsform wird die Führungsbahn 9 im wesentlichen von dem Führungsbahnkörper 6 gebildet. Zumindest in ihrem oberen Bereich, der von dem Türrahmenrohr 25 aus nach schräg unten verläuft, wird die Führungsbahn 9 beidseitig begrenzt, nämlich nach oben von dem Führungsbahnkörper 5 und nach unten von dem Führungsbahnkörper 6. Vorzugsweise wird die Führungsbahn 9 auch in ihrem vertikal verlaufenden Abschnitt beidseitig begrenzt, nämlich einerseits von dem Führungsbahnkörper 6 sowie einer Führungsbahnabdeckung 26, bei der es sich um ein Blech handeln kann, welches an den Führungsbahnkörpern 5,6 und 7 befestigt wird. Ebenso wie die Führungsbahn 9 wird auch die Führungsbahn 10 sowohl in ihrem oberen im wesentlichen horizontal verlaufenden Abschnitt als auch in ihrem vertikal verlaufenden Abschnitt beidseitig begrenzt, nämlich einerseits von dem unteren Bereich des Führungsbahnkörpers 6 und dem oberen Bereich des Führungsbahnkörpers 7 sowie andererseits von der Führungsbahnabdeckung 26 und dem Führungsbahnkörper 7.

Wie in den Figuren 2 und 3 zu erkennen ist, besteht die Einfüllschachttür 4 aus einem im wesentlichen U-förmigen Mantelblech, an dessen beiden Stirnseiten jeweils eine Trägerplatte 27 befestigt ist. Wie in Figur 3 gezeigt, ist die Trägerplatte 27 in etwa S-förmig ausgebildet, wobei ihr oberer S-Schwung der U-Form des Mantelblechs der Einfüllschachttür 4 angepaßt ist. Die Trägerplatte 27 versteift somit die seitlichen Außenbereiche des Mantelblechs.

Die beiden Trägerplatten 27 tragen jeweils 2 Spurfolgekörper in Form zweier Spurräder 8 und 11. Die Spurräder 8 und 11 sind drehbar auf den Radachsen 28 und 28' gelagert, welche von der Trägerplatte 27 getragen werden. Die Bewegung des oberen Spurrades 8 wird von der Führungsbahn 9 geführt, während die Bewegung des unteren Spurrades 11 von der Führungsbahn 10 geführt wird.

In der Figur 3 gezeigten geschlossenen Stellung der Einfüllschachttür 4 wird deren Eigengewicht von dem Anschlag 13 getragen, der am oberen Ende des Führungsbahnkörpers 7 ausgebildet ist und einen Teil des horizontal verlaufenden Abschnitts der Führungsbahn 10 begrenzt. Dabei stützt sich das untere Spurrad 11 am Anschlag 13 ab.

Insbesondere in Figur 3 sowie in den Figuren 8A und 8B ist die Verriegelungseinrichtung dargestellt, mittels welcher die Einfüllschachttür 4 in ihrer geschlossenen Stellung an der Preßschachttür 2 verriegelt werden kann. Die Verriegelungseinrichtung weist einen kniehebelartigen Verschlußhebel 15 auf, der schwenkbar auf einer Betätigungsstange 19 gelagert ist. Die Betätigungsstange 19 wird an ihren beiden Enden von jeweils einer der Trägerplatten 27 gehalten. Eine ebenso von der Trägerplatte 27 gehaltene Anschlagschraube 29 ragt in ein in dem Verschlußhebel 15 vorgesehenes Langloch 30 hinein, dessen Mittellinie der Kreisbogen eines Kreises mit einem Mittelpunkt ist, der mit der Längsachse der Betätigungsstange 19 zusammenfällt. Die Anschlagschraube 29 bestimmt somit den maximal möglichen Schwenkwinkel, um welchen der Verschlußhebel 15 um die Längsachse der Betätigungsstange 19 verschwenkt werden kann.

An dem Verschlußhebel 15 ist eine Verschlußaussparung 16 vorgesehen, die in der verriegelten Stellung von oben über einen Rastbolzen 31 greift, der an der Preßschachttür 2 befestigt ist und gut in den Figuren 3 - 6 und 9A zu erkennen ist. In der Figur 3 gezeigten verriegelten Stellung des Verschlußhebels 15 wird somit verhindert, daß sich die Einfüllschachttür 4 nach vorne, das heißt in der Fig. 3 nach links, aus der Einfüllschachtöffnung 3 herausbewegt. Besonders vorteilhaft ist es, wenn die beiden Verschlußhebel 15 über eine Verbindungsstange 18 miteinander verbunden werden, so daß sie durch bewegen der Verbindungsstange 18 nach vorne beziehungsweise hinten gleichzeitig verschwenkt werden können.

Im Folgenden wird das Öffnen der Einfüllschachttür 4 anhand der Figuren 3 bis 6 beschrieben.

Die Einfüllschachttür 4 wird zunächst entriegelt, indem die Verbindungsstange 18 nach vorne beziehungsweise in Figur 3 nach links gezogen wird. Als Folge davon schwenkt der Verschlußhebel 15 im gegen den Uhrzeigersinn um die Längsachse der Betätigungsstange 19 und die Verschlußaussparung 16 gibt den Rastbolzen 31 frei. Nachdem die Schwenkbewegung des Verschlußhebels 15 von der Anschlagschraube 29 gestoppt wurde, wird die Verbindungsstange 18 weiter nach vorne gezogen, so daß das untere Spurrad 11 in dem horizontalen Abschnitt der Führungsbahn 10 nach vorne beziehungsweise in Figur 3 nach links rollt, wie in Figur 4 gezeigt. Während dieser Rollbewegung bewegt sich das obere Spurrad 8 im wesentlichen nicht, sondern seine Radachse 28 dient als Drehpunkt für die Schwenkbewegung der Einfüllschachttür 4 im Uhrzeigersinn. Die Einfüllschachttür 4 führt also eine reine Rotationsbewegung aus, bis sie sich in der in Figur 4 gezeigten Stellung befindet. Der Schwenkwinkel dieser Bewegung liegt im Bereich zwischen circa 3° und 10°.

Der nächste Bewegungsabschnitt beim Öffnen der Einfüllschachttür 4 ist in Figur 5 dargestellt. Ausgehend von der in Figur 4 gezeigten Stellung wird die Verbindungsstange 18 weiter nach vorne beziehungsweise links gezogen, so daß das untere Spurrad 11 die Kurve zwischen dem horizontalen Abschnitt und dem vertikalen Abschnitt der Führungsbahn 10 gemäß dem Pfeil P₁' durchläuft. Gleichzeitig bewegt sich das obere Spurrad 8 entlang des schräg verlaufenden Abschnitts der Führungsbahn 9 gemäß Pfeil P₁ nach unten. Ist das obere Spurrad 8 schließlich über das Ende des schrägen Abschnitts der Führungsbahn 9 hinaus in dem vertikalen Abschnitt der Führungsbahn 9 gelangt, so befindet sich die Einfüllschachttür 4 in einer die Einfüllschachtöffnung 3 teilweise verschließenden Stellung gemäß Figur 5. Während des Übergangs von der in Figur 4 gezeigten Stellung in die in Figur 5 gezeigten Stellung führt die Einfüllschachttür 4 eine Translationsbewegung aus, die von einer Rotationsbewegung überlagert ist. In Figur 5 ist gut zu erkennen, daß die Einfüllschachttür 4 beim Öffnen aus der Türebene der Preßschachttür 2 nach vorne beziehungsweise links versetzt wird.

Um die Einfüllschachttür 4 von der in Figur 5 gezeigten Stellung in die vollständig geöffnete Stellung gemäß Figur 6 zu bringen, wird sie lediglich vertikal nach unten bewegt, wobei sich die Spurräder 8 beziehungsweise 11 entlang der vertikal verlaufenden Abschnitte der Führungsbahnen 9 beziehungsweise 10 bewegen, bis das untere Spurrad 11 gegen den Anschlag 12 am unteren Ende des vertikalen Abschnitts der Führungsbahn 10 stößt. Darüber hinaus kann ein Anschlag 32 am unteren Ende des vertikalen Abschnitts der Führungsbahn 9 vorgesehen werden, der das obere Spurrad 8 in der in Figur 6 gezeigten Stellung stoppt. Während des Übergangs von der in Figur 5 gezeigten Stellung in die in Figur 6 gezeigte Stellung führt die Einfüllschachttür 4 eine reine Translationsbewegung aus.

In Figur 6 ist auch zu erkennen, daß die Oberkante 33 der Einfüllschachttür 4 und die Unterkante 34 der Einfüllschachtöffnung 3 in der vollständig geöffneten Stellung miteinander fluchten und die Flächen der Oberkante 33 und der Unterkante 34 einen Arbeitstisch mit hinreichender Tiefe bilden.

Die Fläche dieses Arbeitstisches ist gut in der Ansicht gemäß Figur 7 zu erkennen. Zur Abdeckung des zwischen der Einfüllschachttür 4 und der Preßschachttür 2 entstehenden Spaltes kann im vorderen Bereich der Unterkante 34 ein Abdeckblech 35 vorgesehen werden, welches in Figur 7 dargestellt ist. Dadurch wird verhindert, daß sich Teile des einzufüllenden Materials in dem Spalt verklemmen.

Figur 7 zeigt auch ein strichpunktiert dargestelltes Kantprofil 36 des Pressengehäuses, an dem ein Annäherungsschalter 37 angeordnet ist. Bei dem Annäherungsschalter 37 kann es sich um einen induktiven Annäherungsschalter, einen Reed-Kontakt-Schalter oder ähnliche Schalter handeln, welche beim Entfernen einer Schaltfahne 38 von dem Annäherungsschalter 37 ein Signal an die Maschinensteuerung weiterleiten, gemäß welchem der Pressenantrieb aus Sicherheitsgründen stillgelegt wird. Als Schaltfahne 38 kann beispielsweise ein kodierter Magnet dienen. Eine wesentliche Eigenschaft des Annäherungsschalters 37 besteht darin, daß er eine Toleranzzone aufweist, in welcher sich die Schaltfahne 38 bewegen kann, ohne daß der Pressenantrieb stillgelegt wird. Wie am besten in Figur 2 zu erkennen ist, befindet sich die Schaltfahne 38 an einer Trägerstange 39, welche als Verlängerung der Radachse 28 des unteren Spurrades 11 ausgebildet ist. Die Schaltfahne 38 ragt nach links über das Türrahmenrohr 23 hinaus und befindet sich in der geschlossenen Stellung der Einfüllschachttür 4 in der Toleranzzone des Annäherungsschalters 37, sofern die Preßschachttür 2 geschlossen ist.

Besonders vorteilhaft läßt sich die Stellung der Einfüllschachttür 4 einstellen, wenn sie gewichtsneutral aufgehängt ist. Wie in den Figuren 8A und 8B sowie in Figur 2 zu erkennen ist, ist hierzu an dem oberen Spurrad 8 eine Seilbefestigungsscheibe 40 angebracht, die am Seil 21 befestigt ist. Statt des Seils 21 könnten auch andere flexible Verbindungsorgane verwendet werden, wie zum Beispiel Ketten oder ähnliches. Das Seil 21 wird über einen Umlenkkörper in Form einer Seilrolle 22 geführt, die am oberen Ende des Führungsbahnkörpers 5 befestigt ist. Von der Seilrolle 22 aus verläuft das Seil 21 in das hohle Türrahmenrohr 23 und hält dort ein innerhalb des Türrahmenrohrs 23 verschiebliches Gegengewicht 20, wie in Figur 2 zu erkennen ist. Ein Gegengewicht 20 befindet sich vorzugsweise in beiden vertikal verlaufenden Türrahmenrohren 23. Die Größe der Gegengewichte 20 entspricht in etwa dem Eigengewicht der Einfüllschachttür 4. Dadurch wird die stufenlose Einstellbarkeit der Stellung der Einfüllschachttür 4 ermöglicht. Aufgrund der Reibung zwischen den Führungsbahnen 9 beziehungsweise 10 und den Spurrädern 8 beziehungsweise 11 sowie zwischen dem Seil 21 und der Seilrolle 22 ist das aus Einfüllschachttür 4, Seil 21, Seilrolle 22 und Gegengewichten 20 bestehende System selbsthemmend. Ein weiterer Vorteil der Seilaufhängung besteht darin, daß die Einfüllschachttür 4 in den in den Figuren 5 und 6 gezeigten Stellungen von dem Seil 21 immer in Richtung der Preßschachttür 2 gezogen wird, so daß die Führungsbahnabdeckung 26 im wesentlichen keine tragende Funktion übernehmen muß.

Soll die Einfüllschachttür 4 ausgehend von der in Figur 6 gezeigten Stellung wieder geschlossen werden, so kann hierzu an der Betätigungsstange 19 nach oben gezogen werden. Die Geometrie und/oder Massenverteilung des Verschlußhebels 15 wird vorteilhafterweise derart gewählt, daß sich sein Schwerpunkt immer hinter beziehungsweise in den Figuren 3 bis 6 immer rechts von seiner Schwenkachse, im Fall des gezeigten Ausführungsbeispiels also hinter beziehungsweise rechts von der Längsachse der Betätigungsstange 19, befindet. Dadurch wird gewährleistet, daß die Verschlußaussparung 16 beim Schließen der Einfüllschachttür 4 über den Rastbolzen 31 greift. Alternativ oder zusätzlich kann der Verschlußhebel 15 natürlich auch mit Federelementen in die verriegelte Stellung vorgespannt werden. Die am Verschlußhebel 15 vorgesehene Auflauffläche 41 sorgt im übrigen dafür, daß der Verschlußhebel 15 beim Schließen der Einfüllschachttür 4 von dem Rastbolzen 31 soweit gegen den Uhrzeigersinn gedreht wird, bis die Verschlußaussparung 16 von oben über den Rastbolzen 31 greifen kann.

In den Figuren 9A und 9B ist ein Teil der Preßschachttür 2 zusammen mit den Führungsbahnkörpern 5,6 und 7 gezeigt. In Figur 9B sind insbesondere die Anschläge 12, 13, 14 und 32 zu erkennen.

Insbesondere in den Figuren 3 und 7 sind an der Innenseite der Einfüllschachttür 4 angeordnete Abstandsleisten 42 zu erkennen, welche dafür sorgen, daß sich während des Pressvorganges kein Material durch den Spalt zwischen Einfüllschachttür 4 und dem Preßstempel hindurchdrückt.

### Bezugsziffernverzeichnis

1 Schachttür
2 Preßschachttür
3 Einfüllschachtöffnung
4 Einfüllschachttür
5 Führungseinrichtung
6 Führungseinrichtung
7 Führungseinrichtung
8 Spurfolgekörper
9 Führungsbahn
10 weitere Führungsbahn
11 weiterer Spurfolgekörper
12 Anschlag (geöffnet)
13 Anschlag (geschlossen)
14 Anschlag
15 Verschlußhebel
16 Verschlußaussparung
18 Verbindungsstange
19 Betätigungsstange
20 Gegengewicht
21 flexibles Verbindungsorgan
22 Umlenkkörper
23 Türrahmenrohr (vertikal)
24 Gehäuse der Ballenpresse
25 Türrahmenrohr (horizontal)
26 Führungsbahnabdeckung
27 Trägerplatte
28, 28' Radachsen
29 Anschlagschraube
30 Langloch
31 Rastbolzen
32 Anschlag
33 Oberkante (Einfüllschachttür)
34 Unterkante (Einfüllschachtöffnung)
35 Abdeckblech
36 Kantprofil
37 Annäherungsschalter
38 Schaltfahne
39 Trägerstange
40 Seilbefestigungsscheibe
41 Auflauffläche
42 Abstandsleisten
A-A Schnitt entlang der Linie 'A-A'
B-B Schnitt entlang der Linie 'B-B'
B Breite ( von Pos. 2 und/oder Pos. 24)
H Höhe ( von pos. 2 und/oder Pos. 24)
P₁, P₁' Pfeilrichtung (Bewegungsrichtung)

## Patentansprüche

1. Schachttür für eine Ballenpresse, bestehend aus
- einer Preßschachttür (2) mit einer Einfüllschachtöffnung (3) und
- einer Einfüllschachttür (4), mittels welcher die Einfüllschachtöffnung (3) verschließbar ist,
**dadurch gekennzeichnet,**
**daß** zumindest an der Preßschachttür (2) eine Führungseinrichtung (5,6,7) vorgesehen ist, mit deren Hilfe die Einfüllschachttür (4) im wesentlichen parallel zur Türebene der Preßschachttür (2) zwischen einer geschlossenen Stellung und einer geöffneten Stellung verschiebbar ist, wobei die Einfüllschachttür (4) in der geöffneten Stellung im Wesentlichen innerhalb der seitlichen Außenabmessungen der Preßschachttür (2) zu liegen kommt.

2. Schachttür unter Anspruch 1,
**dadurch gekennzeichnet,**
**daß** die in der unteren Position befindliche Einfüllschachttür (4) und die Preßschachttür (2) mit ihren jeweiligen Oberkanten gemeinsam einen Arbeitstisch bilden, dessen Tiefe im Wesentlichen der Summe der Dicken der beiden Türen (2 und 4) entspricht.

3. Schachttür unter Anspruch 1,
**dadurch gekennzeichnet,**
**daß** die Führungseinrichtung aus zwei Führungsbahneinheiten (5,6,7) besteht, welche jeweils vertikal verlaufend an den Außenbereichen der Preßschachttür (2) angeordnet sind, und die Einfüllschachttür (4) an jeder ihrer vertikal verlaufenden Stirnseiten jeweils wenigstens einen Spurfolgekörper (8) aufweist, der von einer Führungsbahn (9) der jeweiligen Führungsbahneinheit (5,6,7) geführt wird.

4. Schachttür unter Anspruch 3,
**dadurch gekennzeichnet,**
**daß** jede Führungseinheit aus drei im wesentlichen untereinander angeordneten Führungsbahnkörpern (5,6,7) besteht, welche die Führungsbahn (9) und eine weitere Führungsbahn (10) definieren, und an jeder Stirnseite der Einfüllschachttür (4) ein weiterer Spurfolgekörper (11) vorgesehen ist, der von der weiteren Führungsbahn (10) geführt wird.

5. Schachttür unter Anspruchs 4,
**dadurch gekennzeichnet,**
**daß** der unterste Führungskörper (7) in seinem unteren Bereich einen Anschlag (12) aufweist, der die Einfüllschachttür (4) in der geöffneten Stellung hält.

6. Schachttür unter Anspruch 4 oder 5,
**dadurch gekennzeichnet,**
**daß** der unterste Führungskörper (7) in seinem oberen Bereich einen Anschlag (13) aufweist, der die Einfüllschachttür (4) in der geschlossenen Stellung hält.

7. Schachttür unter einem der Ansprüche 3 bis 6,
**dadurch gekennzeichnet,**
**daß** die Führungsbahn (9) auf einen Bereich der Preßschachttür (2) zuläuft, der einen Anschlag (14) bildet, an welchem der Spurfolgekörper (8) in der geschlossenen Stellung anliegt und welcher im wesentlichen den Drehpunkt der zu Beginn des Öffnens der Einfüllschachttür (4) auftretenden Schwenkbewegung darstellt.

8. Schachttür unter einem der vorangehenden Ansprüchen,
**dadurch gekennzeichnet,**
**daß** die Einfüllschachttür (4) eine Verriegelungseinrichtung aufweist, mittels welcher sie an der Preßschachttür (2) verriegelbar ist.

9. Schachttür unter Anspruch 8,
**dadurch gekennzeichnet,**
**daß** die Verriegelungseinrichtung aus zwei an der Einfüllschachttür (4) angelenkten Verschlußhebeln (15) mit jeweils einer Verschlußaussparung (16) besteht, wobei der jeweilige Verschlußhebel (15) durch Verschwenken in eine verriegelte Stellung gebracht werden kann, in welcher die jeweilige Verschlußaussparung (16) jeweils einen an der Preßschachttür (2) befestigten Rastbolzen (31) wenigstens teilweise vorgreift.

10. Schachttür unter Anspruch 9,
**dadurch gekennzeichnet,**
**daß** die beiden Verschlußhebel (15) mittels einer Verbindungsstange (18) miteinander verbunden sind, so daß sie gleichzeitig betätigt werden können.

11. Schachttür unter einem der vorangehenden Ansprüchen,
**dadurch gekennzeichnet,**
**daß** im unteren Bereich der Einfüllschachttür (4) eine Betätigungsstange (19) zum Anheben der Einfüllschachttür (4) von der geöffneten Stellung in die geschlossene Stellung angeordnet ist.

12. Schachttür unter Anspruch 11 in Verbindung mit Anspruch 9 oder 10,
**dadurch gekennzeichnet,**
**daß** die Verschlußhebel (15) auf der Betätigungsstange (19) gelagert sind, so daß deren Längsachse den Drehpunkt des Verschlußhebels (15) bildet.

13. Schachttür unter einem der vorangehenden Ansprüchen,
**dadurch gekennzeichnet,**
**daß** wenigstens eine gewichtsausgleichende Mechanik an der Preßschachttür (2) vorgesehen ist, die mit der Einfüllschachttür (4) verbunden ist und mit letzterer (4) in Wirkverbindung steht.

14. Schachttür unter Anspruch 13,
**dadurch gekennzeichnet,**
**daß** die gewichtsausgleichende Mechanik wenigstens ein Gegengewicht (20) ist, welches mittels eines flexiblen Verbindungsorgans (21), das über einen Umlenkkörper (22) geführt ist, mit der Einfüllschachttür (4) verbunden ist.

15. Schachttür unter Anspruch 14,
**dadurch gekennzeichnet,**
**daß** das Gegengewicht (20) in einem vertikal verlaufenden, hohlen Türrahmenprofil (23) der Preßschachttür (2) vertikal verschieblich an dem Verbindungsorgan (21) hängt.

16. Ballenpresse zum Herstellen verdichteter Abfallballen, bestehend aus einem den Preßschacht begrenzenden Pressengehäuse mit Schachtöffnung und einer die Schachtöffnung verschließenden Schachttür (1),
**dadurch gekennzeichnet,**
**daß** die Schachttür (1) nach einem der vorangehenden Ansprüche ausgebildet ist.

## Claims

1. Shaft door for a bale press, consisting of
- a press shaft door (2) with a filling shaft opening (3) and
- a filling shaft door (4) by means of which the filling shaft opening (3) is closable,
**characterised in that** a guide device (5, 6, 7) with the help of which the filling shaft door (4) is displaceable substantially parallel to the door plane of the press shaft door (2) between closed setting and opened setting is provided at least at the press shaft door (2), wherein the filling shaft door (4) and the opened setting comes to lie substantially within the lateral external dimensions of the press shaft door (2).

2. Shaft door according to claim 1, **characterised in that** the filling shaft door (4) disposed in the lower position and the press shaft door (2) together form by their respective upper edges a work table, the depth of which substantially corresponds with the sum of the thicknesses of the two doors (2 and 4).

3. Shaft door according to claim 1, **characterised in that** the guide device consists of two guide track units (5, 6, 7), which are arranged to each be vertically extending at the outer regions of the press shaft door (2), and the filling shaft door (4) has at each of its vertically extending end faces at least one respective track following body (8) which is guided by a guide track (9) of the respective guide track unit (5, 6, 7).

4. Shaft door according to claim 3, **characterised in that** each guide unit consists of three guide track bodies (5, 6, 7), which are arranged substantially one below the other and which define the guide track (9) and a further guide track (10), and a further track following body (11) guided by the further guide track (10) is provided at each end face of the filling shaft (4).

5. Shaft door according to claim 4, **characterised in that** the lowermost guide body (7) has in its lower region an abutment (12) which keeps the filling shaft door (4) in the opened setting.

6. Shaft door according to claim 4 or 5, **characterised in that** the lowermost guide body (7) has in its upper region an abutment (13) which keeps the filling shaft door (4) in the closed setting.

7. Shaft door according to one of claims 3 to 6, **characterised in that** the guide track (9) runs up to a region of the press shaft door (2), which forms an abutment (14), against which the track following body (8) bears in the closed setting and which substantially represents the fulcrum of the pivot movement occurring at the start of the opening of the filling shaft door (4).

8. Shaft door according to one of the preceding claims, **characterised in that** the filling shaft door (4) has a locking device by means of which it is lockable to the press shaft door (2).

9. Shaft door according to claim 8, **characterised in that** the locking device consists of two closing levers (15), which are pivotably connected with the filing shaft door (5), each with a respective closing recess (16), wherein the respective closing lever (15) can be brought by pivotation into a locked setting in which the respective closing recess (16) at least partly engages in front of a respective detent pin (31) fastened to the press shaft door (2).

10. Shaft door according to claim 9, **characterised in that** the two closing levers (15) are connected together by means of a connecting rod (18) so that they can be actuated simultaneously.

11. Shaft door according to one of the preceding claims, **characterised in that** an actuating rod (19) for raising the filling shaft door (4) from the opened setting to the closed setting is arranged in the lower region of the filling shaft door (4).

12. Shaft door according to claim 11 in conjunction with claim 9, **characterised in that** the closing lever (15) is mounted on the actuating rod (19) so that the longitudinal axis thereof forms the fulcrum of the closing lever (15).

13. Shaft door according to one of the preceding claims, **characterised in that** at least one weight-compensating mechanism is provided at the press shaft door (2), the mechanism being connected with the filling shaft door (4) and being operatively connected with the latter (4).

14. Shaft door according to claim 13, **characterised in that** the weight-compensating mechanism is at least one counterweight (20) which is connected with the filling shaft door (4) by means of a flexible connecting element (21) guided over a deflecting body (22).

15. Shaft door according to claim 14, **characterised in that** the counterweight (20) hangs at the connecting element (21) in a vertically extending, hollow door frame profile member (23) of the press shaft door (2) to be vertically displaceable.

16. Bale press for producing compacted waste material bales, consisting of a press housing, which bounds the press shaft, with shaft opening and a shaft door (1) closing the shaft opening, **characterised in that** the shaft door (1) is constructed according to one of the preceding claims.

## Revendications

1. Porte de cuve pour une presse à balles, composée :
- d'une porte de cuve de compactage (2) dotée d'une ouverture de chargement (3), et
- d'une porte de chargement (4) permettant de fermer l'ouverture de chargement (3), **caractérisée en ce qu'**un dispositif de guidage (5, 6, 7) est au moins prévu sur la porte de cuve de compactage (2), au moyen duquel la porte de chargement (4) peut être déplacée essentiellement parallèlement au plan de la porte de cuve de compactage (2) entre une position fermée et une position ouverte, la porte de chargement (4) en position ouverte venant se placer essentiellement à l'intérieur des dimensions extérieures latérales de la porte de cuve de compactage (2).

2. Porte de cuve selon la revendication 1, **caractérisée en ce que** la porte de chargement (4) qui se trouve en position inférieure et la porte de cuve de compactage (2) forment ensemble avec leur arêtes supérieures un plan de travail dont la profondeur correspond essentiellement à la somme des épaisseurs des deux portes (2 et 4).

3. Porte de cuve selon la revendication 1, **caractérisée en ce que** le dispositif de guidage est composé de deux unités de glissières de guidage (5, 6, 7) qui sont disposées avec une orientation verticale dans les parties extérieures de la porte de cuve de compactage (2), et **en ce que** la porte de chargement (4) présente sur chacune de ses faces frontales s'étendant verticalement un galet (8) qui est guidé par une glissière (9) de l'unité de glissières de guidage (5, 6, 7) correspondante.

4. Porte de cuve selon la revendication 3, **caractérisée en ce que** chaque unité de guidage est composée de trois éléments de glissière de guidage (5, 6, 7) essentiellement disposés les uns au-dessous des autres, qui définissent la glissière de guidage (9) et une glissière de guidage supplémentaire (10), et **en ce qu'**un galet supplémentaire (11) est prévu sur chaque face frontale de la porte de chargement (4), qui est guidé par la glissière de guidage supplémentaire (10).

5. Porte de cuve selon la revendication 4, **caractérisée en ce que** l'élément de guidage inférieur (7) présente dans sa zone inférieure une butée (12) qui maintient la porte de chargement (4) en position ouverte.

6. Porte de cuve selon la revendication 4 ou 5, **caractérisée en ce que** l'élément de guidage inférieur (7) présente dans sa partie supérieure une butée (13) qui maintient la porte de chargement (4) en position fermée.

7. Porte de cuve selon l'une des revendications 3 à 6, **caractérisée en ce que** la glissière de guidage (9) s'étend vers une zone de la porte de cuve de compactage (2) formant une butée (14) contre laquelle est appliqué le galet (8) dans la position fermée et qui constitue pour l'essentiel l'axe du mouvement pivotant initié au début de l'ouverture de la porte de chargement (4).

8. Porte de cuve selon l'une des revendications précédentes, **caractérisée en ce que** la porte de chargement (4) présente un dispositif de verrouillage permettant de la verrouiller avec la porte de cuve de compactage (2).

9. Porte de cuve selon la revendication 8, **caractérisée en ce que** le dispositif de verrouillage est composé de deux leviers de fermeture (15) dotés chacun d'une encoche de fermeture (16), qui sont reliés de manière articulée à la porte de chargement (4), chaque levier de fermeture (15) pouvant être mis par pivotement dans une position verrouillée dans laquelle l'encoche de fermeture (16) s'enclenche au moins partiellement sur un axe d'enclenchement (31) fixé sur la porte de cuve de compactage (2).

10. Porte de cuve selon la revendication 9, **caractérisée en ce que** les deux leviers de fermeture (15) sont reliés entre eux par une barre de liaison (18), de sorte qu'il peuvent être actionnés simultanément.

11. Porte de cuve selon l'une des revendications précédentes, **caractérisée en ce qu'**une barre d'actionnement (19) destinée à soulever la porte de chargement (4) pour la faire passer de la position ouverte à la position fermée est prévue dans la partie inférieure de la porte de chargement (4).

12. Porte de cuve selon la revendication 11 en relation avec la revendication 9 ou 10, **caractérisée en ce que** les leviers de fermeture (15) sont montés sur la barre d'actionnement (19), si bien que leur axe longitudinal constitue le pivot du levier de fermeture (15).

13. Porte de cuve selon l'une des revendications précédentes, **caractérisée en ce qu'**au moins un mécanisme d'équilibrage est prévu sur la porte de cuve de compactage (2), qui est relié à la porte de chargement (4) et en liaison active avec cette dernière (4).

14. Porte de cuve selon la revendication 13, **caractérisée en ce que** le mécanisme d'équilibrage est au moins un contrepoids (20) qui est relié à la porte de chargement (4) au moyen d'un organe de liaison flexible (21) passant sur une poulie de renvoi (22).

15. Porte de cuve selon la revendication 14, **caractérisée en ce que** le contrepoids (20) est suspendu à l'organe de liaison (21) de manière à être mobile verticalement dans un profilé de cadre de porte creux (23) de la porte de cuve de compactage (2), lequel s'étend verticalement.

16. Presse à balles pour fabriquer des balles de déchets compactés, composée d'une carcasse de presse qui délimite la cuve de compactage et qui est dotée d'une ouverture de cuve et d'une porte de cuve (1) fermant l'ouverture de cuve, **caractérisée en ce que** la porte de cuve (1) est réalisée conformément à l'une des revendications précédentes.
